# EUROPÄISCHE PATENTSCHRIFT

(11) **EP 3 936 234 B1**
(45) Veröffentlichungstag und Bekanntmachung des Hinweises auf die Patenterteilung: **14.12.2022**
(21) Anmeldenummer: 21182364.6
(22) Anmeldetag: 29.06.2021
(51) Int. Cl.: B02C 25/00, B02C 21/02, B02C 13/09

(54) **MOBILE ZERKLEINERUNGSANLAGE UND VERFAHREN ZUM HERSTELLEN EINES GEBROCHENEN, MINERALISCHEN ENDKORNPRODUKTES**
MOBILE CRUSHING SYSTEM AND METHOD FOR MANUFACTURING A BROKEN MINERAL GRAIN PRODUCT
INSTALLATION DE CONCASSAGE MOBILE ET PROCÉDÉ DE FABRICATION D'UN PRODUIT FINAL MINÉRAL EN GRAIN CONCASSÉ

(30) Priorität: 01.07.2020 DE 102020003966
(43) Veröffentlichungstag der Anmeldung: 12.01.2022
(73) Patentinhaber: Keestrack N.V., 3740 Munsterbilzen (BE)
(72) Erfinder: HOOGENDOORN, Frederik, 3740 Munsterbilzen (BE)
(74) Vertreter: Griepenstroh, Jörg

(56) Entgegenhaltungen:
- WO-A1-2018/211029
- US-A- 4 544 102
- US-A1- 2019 083 988

## Beschreibung

Die Erfindung betrifft eine mobile Zerkleinerungsanlage mit den Merkmalen des Patentanspruchs 1 und ein Verfahren zur Herstellung eines gebrochenen mineralischen Endkornproduktes gemäß den Merkmalen des Patentanspruchs 8. Eine derartige Zerkleinerungsanlage ist aus US4544102 bekannt.

Mobile Zerkleinerungsanlagen dienen zur Zerkleinerung mineralischer Primärrohstoffe bzw. zur Zerkleinerung von Sekundärrohstoffen (mineralische Recyclingmaterialien) vor Ort. Die gebrochene Gesteinskörnung aus Primärmaterial wird z.B. in einem Steinbruch oder Kieswerk oder im Falle von Sekundärmaterial (sortierter Bauschutt) auf einer Baustelle hergestellt. Wirtschaftlich besonders interessant ist die Herstellung von Edelsplitt, der z. B. in Deckschichten von Asphalt verwendet wird. Edelsplitt besitzt eine annähernd kubische Form und ist gewöhnlich zweifach gebrochen. Die Herstellung von Edelsplitt erfolgt üblicherweise in Splittwerken, die direkt in den Gewinnungsstätten errichtet werden. Die Errichtung eines Splittwerkes ist aufwändig. Mobile Gewinnungseinheiten sind flexibler einsetzbar. Allerdings kann sich die Korngrößenverteilung mit zunehmendem Verschleiß des Zerkleinerers ändern und der Wertkornanteil geringer ausfallen als es die Produktionskapazitäten zulassen. Hier besteht Verbesserungspotential.

Der Erfindung liegt die Aufgabe zugrunde, eine mobile Zerkleinerungsanlage aufzuzeigen, mit welcher ein möglichst flexibler Einsatz zum Herstellen eines gebrochenen, mineralischen Endkornproduktes möglich ist, z.B. zur Herstellung von Edelsplitt, wobei das gebrochene Endkornprodukt möglichst konstant in der gewünschten Sieblinienverteilung über den gesamten Verschleißzeitraum der mobilen Zerkleinerungsanlage hergestellt werden kann und bei welchem eine mengenmäßig konstante Produktion möglich ist.

Ferner soll ein Verfahren zum Herstellen von gebrochenen mineralischen Endkornprodukt aufgezeigt werden, welches es ermöglicht, das gebrochene Endkornprodukt in der gewünschten Sieblinienverteilung über einen möglichst langen Verschleißzeitraum und insbesondere den gesamten Verschleißzeitraum mengenmäßig konstant herzustellen.

Die erste Aufgabe wird durch eine mobile Zerkleinerungsanlage mit den Merkmalen des Patentanspruchs 1 gelöst. Ein Verfahren, das diese Aufgabe löst, ist Gegenstand von Patentanspruch 8.

Die mobile Zerkleinerungsanlage weist einen reversiblen Prallbrecher als Zerkleinerer auf. Die mobile Zerkleinerungsanlage kann in eine Produktionskette eingegliedert werden, auf die hier nicht weiter eingegangen wird, weil sie dem Fachmann geläufig ist. Eine Zerkleinerungsanlage im Sinne der Erfindung ist mobil, wenn Sie ein Fahrwerk mit Rädern oder Ketten besitzt oder Kufen aufweist, auf denen die Zerkleinerungsanlage gleitend bewegt werden kann. Mittels eines reversiblen Prallbrechers kann unter maximaler Ausnutzung der Verschleißbauteile des Zerkleinerers die gewünschte Gesteinskörnung über einen sehr langen Verschleißzeitraum in gleichbleibender Qualität vor Ort hergestellt werden, ohne dass hierfür die Errichtung einer stationären Anlage, z.B. eines Splittwerkes erforderlich ist.

Erfindungsgemäß wird eine grobe Gesteinskörnung in eine dosierbare Aufgabeeinheit für das zu zerkleinernde Material gegeben. Der Begriff "Material" wird nachfolgend sowohl für mineralischen Primärrohstoffe als auch Sekundärrohstoffe verwendet. Die Rohstoffe können vorgebrochen sein. Das Material aus der Aufgabeeinheit wird dem Zerkleinerer zugeführt. Dem Zerkleinerer ist eine Siebeinheit nachgelagert zum Absieben eines Überkorns.

Die erfindungsgemäßer Zerkleinerungsanlage umfasst eine Steuereinheit, welche die Produktion, d. h. Zerkleinerungsanlage die steuert. Hierzu greift die Steuereinheit auf Messwerte zurück, die von einer ersten und zweiten Mengenmesseinheit bereitgestellt werden. Eine erste Mengenmesseinheit für das zerkleinerte und zu siebende Material ist im Materialfluss hinter dem Zerkleinerer und vor der Siebeinheit angeordnet. Eine zweite Mengenmesseinheit für das produzierte Wertkorn ist nach der Siebeinheit angeordnet. Als Wertkorn wird die angestrebte Endkornfraktion nach dem Sieben bezeichnet.

Die Messwerte der Mengenmesseinheiten werden in der Steuereinheit ausgewertet. Hierbei wird ein Wertkornanteil bestimmt. Der Wertkornanteil ist das Verhältnis der Menge des Wertkorns zur Menge des zu siebenden Materials nach Austritt aus dem Zerkleinerer. Aus diesen Messwerten lässt sich auch der Überkornanteil rechnerisch bestimmen. Die Menge des Überkorns bestimmt sich aus der Menge des zu siebenden Materials abzüglich der Menge des Wertkorns. Der Quotient aus der Menge des Überkorns zur Menge des zu siebenden Materials ist der Überkornanteil.

Die Steuereinheit ist dazu ausgebildet, den Wertkornanteil und/oder den Überkornanteil zu bestimmen und Abweichungen von einem Soll-Wertkornanteil bzw. einem Soll-Überkornanteil festzustellen. Der Soll-Wertkornanteil kann auch ein Intervall sein, in dem sich der Soll-Wertkornanteil bewegen soll. Das Gleiche gilt für den Soll-Überkornanteil. Der Soll-Wertkornanteil verhält sich antiproportional zum Soll-Überkornanteil. Der Wertkornanteil ist ein wichtiger Parameter für die Leistungsfähigkeit des Prozesses. Es wird ein hoher Wertkornanteil angestrebt.

Das Ergebnis der Berechnung der Steuereinheit (z. B. Wertkornanteil, Abweichungen vom Soll-Wertkornanteil) kann einem Bediener an einem Anzeigemittel signalisiert werden. Der Bediener kann in Abhängigkeit von dem angezeigten Ergebnis Maßnahmen ergreifen und Betriebsparameter der Zerkleinerungsanlage ändern. Ein Absinken des Soll-Wertkornanteils kann auf eine zu geringe Umfangsgeschwindigkeit des Rotors des Zerkleinerers zurückzuführen sein. Als Gegenmaßnahme kann die Umfangsgeschwindigkeit erhöht werden. Die Umfangsgeschwindigkeit sinkt allerdings auch dadurch, dass Schlagleisten des Rotors zunehmend verschleißen. Für einen gleichmäßigen Verschleiß ist es zweckmäßig, den Rotor des reversierbaren Prallbrechers regelmäßig zu reversieren. Dadurch erfolgt eine maximale Werkstoffausnutzung der Schlagleisten und auch des Prallwerkes. Mit der mobilen Zerkleinerungsanlage wird angestrebt eine gewünschte Sieblinienverteilung unabhängig von dem Verschleißzustand der einzelnen Verschleißteile so gut wie möglich einzuhalten, indem insbesondere die Drehzahl des Zerkleinerers und damit die Umfangsgeschwindigkeit der Prallleisten an die Sieblinienverteilung angepasst wird. Das kann manuell oder automatisiert erfolgen.

Es wird daher als besonders vorteilhaft angesehen, wenn die Steuereinheit nicht nur den Wertkornanteil bzw. die Abweichung vom Soll-Wertkornanteil bestimmt und für einen manuellen Eingriff anzeigt, sondern im Sinne einer Regelung auf die Produktion Einfluss nimmt, wie nachfolgend erläutert wird.

Die Mengenmesseinrichtungen sind dazu ausgebildet, die jeweiligen Mengen volumetrisch oder gewichtsbelastet zu bestimmen. Insbesondere handelt es sich bei den Mengenmesseinrichtungen um Bandwaagen. Bandwaagen können besonders platzsparend in mobile Zerkleinerungsanlagen integriert werden. Sie sind robust und stören den Materialfluss nicht. Eine erste Mengenmesseinrichtung bzw. Bandwaage ist vorzugsweise unmittelbar unter dem Zerkleinerer angeordnet, sodass die Menge des zerkleinerten bzw. zu siebenden Materials exakt bestimmbar ist. Die Menge des gewonnen Wertkorns kann nach der Siebeinheit mittels einer Bandwaage ebenfalls exakt bestimmt werden und zudem über die zweite Bandwaage in Abwurfrichtung bewegt werden.

Der Zerkleinerer besitzt einen Rotor mit mehreren über seinen Umfang verteilt angeordneten Schlagleisten. Der Rotor wird mit sehr hoher Umdrehungsgeschwindigkeit betrieben. Die Schlagleisten schleudern von oben in den Zerkleinerer eingegebenes Material gegen Prallplatten des Prallwerks im Gehäuse des Zerkleinerers. Je kleiner der Spalt zwischen dem Prallwerk und dem Rotor ist, desto höher ist der Feinanteil der gebrochenen Gesteinskörnung. Die Korngrößenverteilung wird hin zu kleineren Gesteinskörnungen verschoben, wenn die Drehzahl des Rotors erhöht wird. Wird die Drehzahl reduziert, ergibt sich eine Korngrößenverteilung hin zu gröberen Gesteinskörnungen.

Die Steuereinheit ist so programmiert ist, dass bei fallendem Wertkornanteil oder steigendem Überkornanteil die Drehzahl erhöht wird. In gleicher Weise kann über die Steuerung auf die Einstellung der Spaltbreite im Prallbrecher Einfluss genommen werden, indem das Prallwerk verstellt wird. Eine Verschiebung hin zu kleineren Korngrößen kann durch eine Reduzierung der Spaltbreite erreicht werden.

Der Rotor ist vorzugsweise mit einem elektrischen Antrieb gekoppelt, dessen Drehzahl mittels eines Frequenzumformers einstellbar ist. Die Steuereinheit liefert Steuersignale an den Frequenzumformer, um die Drehzahl bei fallendem Wertkornanteil und/oder steigendem Überkornanteil zu erhöhen.

Ein weiteres Ziel der Erfindung ist eine mengenmäßig konstante Produktion. Hierzu soll bei der Erfindung mittels der Steuereinheit die Aufgabemenge gesteuert werden können. Der Antrieb der Aufgabeeinheit wird insbesondere über einen Frequenzumformer gesteuert, der wiederum mit der Steuereinheit verbunden ist.

Mit dem erfindungsgemäßen Verfahren ist aufgrund der messtechnischen Auswertung und Steuereinheit eine mengenmäßige konstante Produktion möglich, wobei das gebrochene Endprodukt möglichst konstant in der gewünschten Sieblinienverteilung über den gesamten Verschleißzeitraum der einzelnen Verschleißteile gehalten werden kann. Insbesondere ist bei der Erfindung die Aufgabemenge mittels des Frequenzumformers für den Antrieb der Aufgabeeinheit regelbar. Der Frequenzumformer für den Antrieb des Rotors wird angesteuert, um eine gewünschte Sieblinienverteilung im Endprodukt zu erreichen und zur Kompensation des Verschleißes an den Schlagleisten des Rotors.

Vorzugsweise kontrolliert die Steuereinheit ununterbrochen die Messwerte bzw. die Mengen vor und hinter der Siebeinheit und meldet Abweichungen von den vorgebbaren Sollwerten bzw. regelt selbstständig die Aufgabemenge bzw. die Rotordrehzahl um Sollwerte einzuhalten.

In einer weiteren vorteilhaften Ausgestaltung der Erfindung wird die Produktionsmenge mengenmäßig auch dadurch konstanter gehalten, dass nicht zerkleinerbare Fremdkörper zum Schutz des Zerkleinerers rechtzeitig aus dem Material ausgeschleust werden. Sie werden mittels einer Detektionseinheit an einem Förderband detektiert, das sich zwischen der Aufgabeeinheit und dem Zerkleinerer befindet. Die Steuereinheit hat die Aufgabe nach der Detektion eines unerwünschten Fremdkörpers das Förderband zu stoppen, zu reversieren und einschließlich des Materials, das sich bereits auf dem Förderband befindet, aus dem Produktionsprozess auszuschleusen und an eine Ausschleuseeinheit zu übergeben. Anschließend kann das Förderband sofort wieder reversiert werden und in seine ursprüngliche Förderrichtung betrieben werden. Während des Ausschleusens wird die Aufgabeeinheit gestoppt.

Diese Art des Ausschleusens des Materials einschließlich des Fremdkörpers führt nur zu minimalen Produktionsunterbrechungen und sorgt für eine mengenmäßig sehr konstante Produktion. Zudem ist das Verfahren besonders sicher, weil das Separieren des Fremdkörpers aus dem Material nicht auf dem zuvor genannten Förderband erfolgt, sondern zu einem späteren Zeitpunkt, bspw. in der Ausschleuseeinheit. Vorzugsweise besitzt die Ausschleuseeinheit hierfür eine Separiervorrichtung, mittels welcher der Fremdkörper von dem ausgeschleusten Material getrennt wird. Das gereinigte Material kann zurück in die Aufgabeeinheit gegeben werden.

Für eine mengenmäßig konstante Produktion ist es wichtig, rechtzeitig zu verhindern, dass störende Fremdkörper in den Zerkleinerer gelangen und hier größere Schäden anrichten. Im Ergebnis führt das frühzeitige Entfernen des Fremdkörpers einschließlich des Materials auf dem Förderband zu geringeren Produktionsunterbrechungen und zu einem deutlich geringerem Verschleiß, als alle Maßnahmen, die innerhalb des Prallbrechers ansetzen, wie bspw. Prallwerke, die dem Fremdkörper ausweichen. Diese Sicherheitsmaßnahmen im Zerkleinerer können zusätzlich vorgesehen sein.

Die Erfindung wird nachfolgend anhand von in rein schematischen Zeichnungen dargestellten Ausführungsbeispielen näher erläutert. Es zeigen:
- Figur 1: ein Schaubild über den Produktionsablauf einer mobilen Zerkleinerungsanlage;
- Figur 2: ein praktisches Ausführungsbeispiel einer Zerkleinerungsanlage nach dem Prinzip der Figur 1 und
- Figur 3: eine perspektivische Ansicht der Zerkleinerungsanlage gemäß Figur 2.

Die Figur 1 zeigt in stark vereinfachter Form ein Schaubild zur Verdeutlichung des Materialflusses in einer erfindungsgemäßen mobilen Zerkleinerungsanlage 1. Die praktische Umsetzung des Prinzips der Figur 1 ist den Figuren 2 und 3 wiedergegeben. Für funktional gleichwirkende Komponenten wurden daher in allen Figuren einheitliche Bezugszeichen verwendet.

Die Figuren 1 bis 3 zeigen jeweils eine mobile Zerkleinerungsanlage 1 mit einer dosierbaren Aufgabeeinheit 2 für zu zerkleinerndes Material M das in Richtung des Pfeils von oben in die Aufgabeeinheit 2 gegeben wird. Die weiteren Pfeile zeigen den Materialfluss. Das Material M ist ein mineralischer Primär- oder Sekundärrohstoff. Das Material soll in der mobilen Zerkleinerungsanlage 1 zu einer hinsichtlich der Korngrößenverteilung bzw. Siebkurve vorgegebenen gebrochenen Gesteinskörung zerkleinert werden. Hierzu wird das Material M von der Aufgabeeinheit 2 auf ein erstes Förderband 3 übergeben, das das Material M zu einem Zerkleinerer 4 transportiert, der als reversibler Prallbrecher ausgebildet ist. Der Zerkleinerer 4 besitzt ein Gehäuse 5 mit einem schematisch angedeuteten Prallwerk 6, das aufgrund der reversiblen Bauweise symmetrisch angeordnet ist. Ein Rotor 7 mit Schlagleisten 8 rotiert innerhalb des Gehäuses 5. Er wird von einem elektrischen Antrieb 9 angetrieben. Die Drehzahl des Antriebs 9 und damit des Rotors 7 wird über einen Frequenzumformer 10 bestimmt. Ein Antrieb 11 der Aufgabeeinheit 2 wird über einen Frequenzumformer 12 in der gewünschten Art und Weise angesteuert.

Das Material M wird innerhalb des Zerkleinerers 4 zerkleinert und fällt auf ein zweite Fördereinrichtung 13. Hierbei kann es sich insbesondere um eine Förderrinne im Sinne eines Schwingförderers handeln. Die Fördereinrichtung 13 kann auch ein Förderband sein. Das zerkleinerte Material M wird anschließend auf eine dritte Fördereinrichtung 15 übergeben, das zu einer Siebeinheit 16 führt. In der dritten Fördereinrichtung 15 befindet sich eine erste Mengenmesseinheit 14 in Form einer Bandwaage. Hier wird die Menge des zerkleinerten Materials M gewichtsmäßig erfasst. Die Siebeinheit 16 besitzt zumindest ein Siebdeck 17. Die durch das Siebdeck fallende Körnung bildet den Wertkornanteil, der auf eine vierte Fördereinrichtung 18 fällt und dort über eine zweite Mengenmesseinrichtung 19 in Form einer Bandwaage mengenmäßig erfasst wird. Das Wertkorn W wird anschließend verhaldet oder über Förderbänder weitertransportiert. Das Siebdeck 17 hält ein Überkorn U zurück, das über ein Querförderband 20 auf ein Rückführförderband 21 aufgegeben wird und zurück in die Aufgabeeinheit 2 gegeben wird, um dort wieder in den Prozesskreislauf zurückgeführt zu werden.

Die Darstellung der Figur 1 zeigt ferner, dass das erste Förderband 3 an seinem in der Bildebene linken Ende oberhalb eines angedeuteten Trichters angeordnet ist. Der Trichter ist Bestandteil einer Ausschleuseeinheit 22, die eine Separiereinheit 23 aufweist. Die Erfindung sieht vor, dass in dem ersten Förderband 3 eine Detektionseinheit 24 für Fremdkörper F angeordnet ist, die nicht in den Zerkleinerer 4 gelangen sollen, z.B. abgebrochene Baggerzähne oder andere metallische Bauteile, die nicht von dem Zerkleinerer zerkleinert werden können. Wird ein solcher Fremdkörper F detektiert, wird das erste Förderband 3 reversiert und einschließlich des Materials M, das sich zu diesem Zeitpunkt zusammen mit dem Fremdkörper F auf dem ersten Förderband 3 befindet, in die Ausschleuseeinheit 22 übergeben. Dort wird mittels der Separiervorrichtung 23 der Fremdkörper F von dem so gereinigten Material M getrennt. Das gereinigte Material M kann wieder zurück in die Aufgabeeinheit 2 übergeben werden.

Eine wesentliche Komponente der erfindungsgemäßen Zerkleinerungsanlage 1 ist eine Steuereinheit 25. Die Steuereinheit 25 erhält Messwerte von der ersten Mengenmesseinheit 14 und der zweiten Mengenmesseinheit 19. Aus der Differenz der Mengen lässt sich der Anteil des Wertkorns W aus dem zerkleinerten und zu siebenden Material M bestimmen. Sinkt der Wertkornanteil, kann dies ein Indiz dafür sein, dass die Umfangsgeschwindigkeit des Rotors 7 zu gering ist. Das kann auf fortschreitenden Verschleiß der Schlagleisten 8 zurückzuführen sein. In diesem Fall kann die Steuereinheit 25 anzeigen oder selbstständig in den Produktionsprozess eingreifen, dass die Drehzahl des Rotors 7 erhöht werden muss, um den Anteil des Wertkorns W zu steigern entsprechend einem vorgegebenen Soll-Wertkornanteil. Das Ziel der automatisierten Prozessführung mit Hilfe der Steuereinheit 25 ist eine möglichst gleichbleibende Korngrößenverteilung im Wertkornanteil. Zudem soll über die Steuereinheit 25 gewährleistet werden, dass die Wertkornmenge möglichst konstant bleibt, und zwar unabhängig von der Menge des Überkorns U. Daher steuert die Steuereinheit 25 über den Frequenzumformer 12 auch den Antrieb 11 der dosierbaren Aufgabeeinheit 2. Wird ein höherer Wertkornanteil im Produktionsprozess benötigt, kann der Antrieb 11 die Fördergeschwindigkeit in der Aufgabeeinheit 2 erhöhen. In gleicher Weise kann auch der Materialfluss reduziert werden, indem die Geschwindigkeit des Antriebs 11 der Aufgabeeinheit 2 reduziert wird.

Die Figur 2 zeigt eine Zerkleinerungsanlage 1 gemäß Figur 1, wobei eine Reihe weiterer Komponenten dargestellt sind. Insbesondere ist zu erkennen, dass es sich um eine raupenmobile Zerkleinerungsanlage 1 handelt, die ein Raupenfahrwerk 26 aufweist, das einen Rahmen 27 trägt, an dem alle zuvor genannten Komponenten der Zerkleinerungsanlage 1 befestigt sind. Anders als in Figur 1 dargestellt, befindet sich die Steuereinheit 25 ebenfalls auf dem Rahmen 27. Alle weiteren Komponenten entsprechen hinsichtlich ihres Wirkprinzips den Erläuterungen der Figur 1.

Die Figur 3 zeigt ferner, dass die Ausschleuseeinheit 22 ein weiteres Förderband 28 aufweist, um das von Fremdkörpern F gereinigte Material M seitlich neben der Zerkleinerungsanlage 1 zu verhalden. Im Übrigen wird auf die vorstehenden Erläuterungen verwiesen.

### Bezugszeichen:

- 1 -: mobile Zerkleinerungsanlage
- 2 -: Aufgabeeinheit
- 3 -: erstes Förderband
- 4 -: Zerkleinerer
- 5 -: Gehäuse von 4
- 6 -: Prallwerk von 4
- 7 -: Rotor von 4
- 8 -: Schlagleiste an 7
- 9 -: elektrischer Antrieb für 4
- 10 -: Frequenzumformer für 9
- 11 -: Antrieb für 2
- 12 -: Frequenzumformer für 11
- 13 -: zweites Fördereinrichtung
- 14 -: erste Mengenmesseinheit (Bandwaage)
- 15 -: dritte Fördereinrichtung
- 16 -: Siebeinheit
- 17 -: Siebdeck
- 18 -: vierte Fördereinrichtung
- 19 -: zweite Mengenmesseinheit (Bandwaage)
- 20 -: Querförderband
- 21 -: Rückführförderband
- 22 -: Ausschleuseeinheit
- 23 -: Separiervorrichtung von 22
- 24 -: Detektionseinheit
- 25 -: Steuereinheit
- 26 -: Raupenfahrwerk
- 27 -: Rahmen
- 28 -: Förderband

- F -: Fremdkörper
- M -: Material
- U -: Überkorn
- W -: Wertkorn

## Patentansprüche

1. Mobile Zerkleinerungsanlage (1) mit einer dosierbaren Aufgabeeinheit (2) für zu zerkleinerndes Material (M), einem nachgelagerten reversiblen Prallbrecher als Zerkleinerer (4) und mit einer dem Zerkleinerer (4) in Produktionsrichtung nachgelagerten Siebeinheit (16) zur Trennung eines Wertkorns (W) von einem Überkorn (U), sowie mit einer die Produktion steuernden Steuereinheit (25), wobei eine erste Mengenmesseinheit (14) für das zu zerkleinerte und zu siebende Material (M) vor der Siebeinheit (16) angeordnet ist und eine zweite Mengenmesseinheit (19) zum Messen der Menge des produzierten Wertkorns (W) nach der Siebeinheit (16) angeordnet ist, wobei die Steuereinheit (25) dazu ausgebildet ist, einen Wertkornanteil und Abweichungen von einem Soll-Wertkornanteil und/oder einen Überkornanteil und Abweichungen von einem Soll-Überkornanteil festzustellen, wobei der Wertkornanteil als das Verhältnis der Menge des Wertkorns (W) zur Menge des zu siebenden Materials (M) definiert ist, und wobei ein Überkornanteil das Verhältnis der Differenz der Mengen von zu siebenden Material (M) und Wertkorn (W) zur Menge des zu siebenden Materials (M) ist.

2. Mobile Zerkleinerungsanlage (1) nach Anspruch 1, **dadurch gekennzeichnet, dass** die erste und/oder zweite Mengenmesseinrichtungen (14, 19) dazu ausgebildet sind, die jeweiligen Mengen (M, W) volumetrisch oder gewichtsbelastet zu bestimmen.

3. Mobile Zerkleinerungsanlage (1) nach Anspruch 1 oder 2, **dadurch gekennzeichnet, dass** die erste und/oder zweite Mengenmesseinrichtung (14, 19) eine Bandwaage ist.

4. Mobile Zerkleinerungsanlage (1) nach einem der Ansprüche 1 bis 3, **dadurch gekennzeichnet, dass** der Zerkleinerer (4) einen Rotor (7) mit Schlagleisten (8) aufweist, wobei zur Kompensation des Verschleißes der Schlagleisten (8), die Drehzahl des Rotors (7) auf höhere Werte einstellbar ist, wobei der Wertkornanteil und/oder der Überkornanteil Eingangsparameter für die Drehzahl sind, wobei die Steuereinheit (25) so programmiert ist, dass bei fallendem Wertkornanteil und/oder steigendem Überkornanteil die Drehzahl erhöht wird.

5. Mobile Zerkleinerungsanlage (1) nach Anspruch 4, **dadurch gekennzeichnet, dass** der Rotor (7) mit einem elektrischen Antrieb (9) gekoppelt ist, dessen Drehzahl mittels eines Frequenzumformers (10) einstellbar ist, der mit der Steuereinheit (25) verbunden ist, um die Drehzahl bei fallendem Wertkornanteil und/oder bei steigendem Überkornanteil zu erhöhen.

6. Mobile Zerkleinerungsanlage (1) nach einem der Ansprüche 1 bis 5, **dadurch gekennzeichnet, dass** eine Aufgabemenge mittels eines von einem Frequenzumformers (12) angetriebenen Antriebs (11) der Aufgabeeinheit (2) einstellbar ist.

7. Mobile Zerkleinerungsanlage (1) nach einem der Ansprüche 1 bis 6, **dadurch gekennzeichnet, dass** ein Rückführförderband (21) dazu ausgebildet ist, Überkorn (U) zurück in die Aufgabeeinheit (2) zu transportieren.

8. Verfahren zum Herstellen eines gebrochenen mineralischen Endkornproduktes mittels einer mobilen Zerkleinerungsanlage (1) mit den Merkmalen der Patentansprüche 1 bis 7, **dadurch gekennzeichnet, dass** die Steuereinheit (25) bei Unterschreiten des Soll-Wertkornanteils und/oder beim Überschreiten des Soll-Überkornanteils die Drehzahl des Rotors (7) erhöht.

9. Verfahren nach Anspruch 8, **dadurch gekennzeichnet, dass** die Steuereinheit (25) die Aufgabemenge des Materials (M) in Abhängigkeit von der Menge des Wertkorns (W) steuert, wobei die Aufgabemenge erhöht wird, wenn die Menge des Wertkorns (W) unter einen vorgebbaren Sollwert fällt und umgekehrt.

10. Verfahren nach einem der Ansprüche 8 oder 9, **dadurch gekennzeichnet, dass** die Steuereinheit (25) ein Förderband (3) zwischen der Aufgabeeinheit (2) und dem Zerkleinerer (4) stoppt und reversiert, um einen auf dem Förderband (3) detektierten Fremdkörper (F) einschließlich des Materials (M) auf dem Förderband (3) aus dem Produktionsprozess auszuschleusen und an eine Ausschleuseeinheit (22) zu übergeben.

11. Verfahren nach Anspruch 10, **dadurch gekennzeichnet, dass** der Fremdkörper (F) mittels einer Separiervorrichtung (23) der Ausschleuseeinheit (22) von dem ausgeschleusten Material (M) getrennt wird, wobei das gereinigte Material (M) zurück in die Aufgabeeinheit (2) gegeben wird.

## Claims

1. Mobile comminuting system (1) having a meterable feeding unit (2) for material (M) to be comminuted, a reversible impact comminuter, connected downstream, as a comminuter (4), and having a screen unit (16) connected downstream from the comminuter (4) in production direction for separating valuable grain (W) from oversize grain (U), as well as a controller (25) controlling the production, wherein a first quantity measuring unit (14) for the material (M) to be comminuted and to be screened is arranged prior to the screen unit (16) and a second quantity measuring unit (19) for measuring the quantity of the produced valuable grain (W) is arranged after the screen unit (16), wherein the controller (25) is configured to determine a proportion of valuable grain and deviations from a target proportion of valuable grain and/or a proportion of oversize grain and deviations from a target proportion of oversize grain, wherein the proportion of valuable grain is defined as the ratio of the quantity of the valuable grain (W) to the quantity of the material (M) to be screened, and wherein a proportion of oversize grain is the ratio of the difference of the quantities of material (M) to be screened and valuable grain (W) to the quantity of the material (M) to be screened.

2. Mobile comminuting system (1) according to claim 1, **characterised in that** the first and/or the second quantity measuring units (14, 19) are configured to determine the respective quantities (M, W) volumetrically or by weight.

3. Mobile comminuting system (1) according to claim 1 or 2, **characterised in that** the first and/or second quantity measuring unit (14, 19) is a belt scales.

4. Mobile comminuting system (1) according to any of claims 1 to 3, **characterised in that** the comminuter (4) has a rotor (7) with impact bars (8), wherein for compensating the wear of the impact bars (8) the rotational speed of the rotor (7) can be set to higher values, wherein the proportion of valuable grain and/or the proportion of oversize grain are input parameters for the rotational speed, wherein the controller (25) is programmed such that in the case of a falling proportion of valuable grain and/or increasing proportion of oversize grain the rotational speed is increased.

5. Mobile comminuting system (1) according to claim 4, **characterised in that** the rotor (7) is coupled to an electric drive (9), the rotational speed of which can be set by means of a frequency converter (10) which is connected to the controller (25), in order to increase the rotational speed when the proportion of valuable grain falls and/or when the proportion of oversize grain increases.

6. Mobile comminuting system (1) according to any of claims 1 to 5, **characterised in that** a feed quantity can be set by means of a drive (11) of the feeding unit (2) which is driven by a frequency converter (12).

7. Mobile comminuting system (1) according to any of claims 1 to 6, **characterised in that** a return conveyor belt (21) is configured to transport oversize grain (U) back into the feeding unit (2).

8. Method for manufacturing a broken mineral grain product by means of a mobile comminuting system (1) having the characteristics of claims 1 to 7, **characterised in that** the controller (25) increases the rotational speed of the rotor (7) if the target proportion of valuable grain is undershot and/or if the target proportion of oversize grain is overshot.

9. Method according to claim 8, **characterised in that** the control unit (25) controls the feed quantity of the material (M) as a function of the quantity of valuable grain (W), wherein the feed quantity is increased when the quantity of the valuable grain (W) falls below a predeterminable target value and vice versa.

10. Method according to any of claims 8 or 9, **characterised in that** the controller (25) stops and reverses a conveyor belt (3) between the feeding unit (2) and the comminuter (4), in order to discharge a foreign body (F), detected on the conveyor belt (3), including the material (M) on the conveyor belt (3) out of the production process and to transfer them to a discharge unit (22).

11. Method according to claim 10, **characterised in that** the foreign body (F) is separated by means of the separating device (23) of the discharge unit (22) from the discharged material (M), wherein the purified material (M) is passed back into the feeding unit (2).

## Revendications

1. Installation de broyage mobile (1) avec une unité d'alimentation dosable (2) pour le matériau à broyer (M), un concasseur à percussion réversible en aval en tant que broyeur (4) et avec une unité de tamisage (16) en aval du broyeur (4) dans le sens de la production pour séparer un grain de valeur (W) d'un grain grossier (U), ainsi qu'avec une unité de commande (25) commandant la production, dans laquelle une première unité de mesure de quantité (14) pour le matériau (M) à broyer et à tamiser est disposée avant l'unité de tamisage (16) et une seconde unité de mesure de quantité (19) pour mesurer la quantité du grain de valeur (W) produit est disposée après l'unité de tamisage (16), dans laquelle l'unité de commande (25) est conçue pour déterminer une part de grain de valeur et des écarts par rapport à une part de grain de valeur de consigne et/ou une part de grain grossier et des écarts par rapport à une part de grain grossier de consigne, dans laquelle la part de grain de valeur est définie comme le rapport entre la quantité de grain de valeur (W) et la quantité de matériau à tamiser (M), et dans laquelle une part de grain grossier est le rapport entre la différence des quantités de matériau à tamiser (M) et de grain de valeur (W) et la quantité de matériau à tamiser (M).

2. Installation de broyage mobile (1) selon la revendication 1, **caractérisée en ce que** le premier et/ou le second dispositifs de mesure de quantité (14, 19) sont conçus pour déterminer les quantités respectives (M, W) de manière volumétrique ou pondérale.

3. Installation de broyage mobile (1) selon la revendication 1 ou 2, **caractérisée en ce que** le premier et/ou le second dispositif de mesure de quantité (14, 19) est une balance à courroie.

4. Installation de broyage mobile (1) selon l'une quelconque des revendications 1 à 3, **caractérisée en ce que** le broyeur (4) présente un rotor (7) avec des battoirs (8), dans laquelle la vitesse de rotation du rotor (7) peut être réglée sur des valeurs plus élevées pour compenser l'usure des battoirs (8), dans laquelle la part de grain de valeur et/ou la part de grain grossier sont des paramètres d'entrée pour la vitesse de rotation, dans laquelle l'unité de commande (25) est programmée de manière à ce que la vitesse de rotation soit augmentée lorsque la part de grain de valeur diminue et/ou la part de grain grossier augmente.

5. Installation de broyage mobile (1) selon la revendication 4, **caractérisée en ce que** le rotor (7) est couplé à un entraînement électrique (9) dont la vitesse de rotation peut être réglée au moyen d'un convertisseur de fréquence (10) qui est connecté à l'unité de commande (25) pour augmenter la vitesse de rotation lorsque la part de grain de valeur diminue et/ou lorsque la part de grain grossier augmente.

6. Installation de broyage mobile (1) selon l'une quelconque des revendications 1 à 5, **caractérisée en ce qu'**une quantité d'alimentation peut être réglée au moyen d'un entraînement (11) de l'unité d'alimentation (2) entraîné par un convertisseur de fréquence (12).

7. Installation de broyage mobile (1) selon l'une quelconque des revendications 1 à 6, **caractérisée en ce qu'**un convoyeur de retour (21) est conçu pour renvoyer le grain grossier (U) dans l'unité d'alimentation (2).

8. Procédé de fabrication d'un produit de grain final minéral concassé au moyen d'une installation de broyage mobile (1) avec les caractéristiques des revendications 1 à 7, **caractérisé en ce que** l'unité de commande (25) augmente la vitesse de rotation du rotor (7) lorsque la part de grain de valeur de consigne n'est pas atteinte et/ou lorsque la part de grain grossier de consigne est dépassée.

9. Procédé selon la revendication 8, **caractérisé en ce que** l'unité de commande (25) commande la quantité d'alimentation du matériau (M) en fonction de la quantité de grain de valeur (W), dans lequel la quantité d'alimentation est augmentée lorsque la quantité de grain de valeur (W) tombe sous une valeur de consigne pouvant être prédéfinie et inversement.

10. Procédé selon l'une quelconque des revendications 8 ou 9, **caractérisé en ce que** l'unité de commande (25) arrête et inverse une bande transporteuse (3) entre l'unité d'alimentation (2) et le broyeur (4) pour éjecter du processus de production un corps étranger (F) détecté sur la bande transporteuse (3), y compris le matériau (M) sur la bande transporteuse (3) et le transférer à une unité d'éjection (22).

11. Procédé selon la revendication 10, **caractérisé en ce que** le corps étranger (F) est séparé du matériau (M) éjecté au moyen d'un dispositif de séparation (23) de l'unité d'éjection (22), dans lequel le matériau nettoyé (M) est renvoyé dans l'unité d'alimentation (2).
